# EUROPÄISCHE PATENTANMELDUNG

(11) **EP 3 546 075 A1**
(43) Veröffentlichungstag der Anmeldung: **02.10.2019**
(21) Anmeldenummer: 18164520.1
(22) Anmeldetag: 28.03.2018
(51) Int. Cl.: B07C 5/34, B07C 3/18, B07C 7/00

(54) **SATZ VON MARKIERUNGSANORDNUNG, VERFAHREN ZUM ORDNEN VON OBJEKTEN UND SATZ VON MIT SOLCHEN MARKIERUNGSANORDNUNGEN VERSEHENEN OBJEKTEN**

(71) Anmelder: Quickmail AG, 9000 St. Gallen (CH)
(72) Erfinder: LENHARD, Christof Peter, 3122 Kehrsatz (CH)
(74) Vertreter: AMMANN PATENTANWÄLTE AG BERN

(57) **Zusammenfassung**

Ein Markierungssystem umfasst einen Satz von Markierungen, die sich durch unterschiedliche Helligkeitswerte auszeichnen. Verschiedene Helligkeiten werden dabei auch durch verschiedene Farben (30) ausgedrückt, wobei auf den unterschiedlichen Helligkeitseindruck der Farben für das blosse Auge abgestellt wird, ergänzt durch eine Vereinbarung, wo eine solche Reihenfolge nicht deutlich ist. Durch Kombination von verschiedenen Farben (30) und verschiedenen Helligkeiten (35) innerhalb der Farben ist die nötige Anzahl Abstufungen erreichbar. Die Markierungen sind insbesondere für manuelle Sortierungen vorteilhaft, da sie erkennbar sind, ohne die Markierung in eine bestimmte Ausrichtung, z.B. Leserichtung zum Auge der sortierenden Personen, zu bringen. Bevorzugte Anwendungen finden die Markierungen bei der Auslieferung von Poststücken, insbesondere Paketen.

## Beschreibung

Die vorliegende Erfindung bezieht sich auf einen Satz von Markierungsanordnungen gemäss Oberbegriff des Anspruchs 1. Des Weiteren bezieht sie sich auf ein Verfahren zum Ordnen von Objekten gemäss Oberbegriff des ersten Verfahrensanspruchs. Im Weiteren betrifft sie auch einen Satz von so erhältlichen Objekten.

Unter einem Paket (oder allgemeiner Poststück, worunter auch andere, zum Versand vorgesehene Teile wie Dokumente fallen) versteht man einen oder mehrere Gegenstände, die mit Verpackungsmaterial umhüllt sind und die von einem Absender zu einem Empfänger transportiert werden sollen. Bei den meisten europäischen staatlichen und privaten Paketdiensten gelten als Pakete Sendungen mit einem Gewicht von bis zu 31.5 kg und einer maximalen Grösse von 120 x 60 x 60 cm.

Für die Beförderung von Paketen ist es erforderlich, diese in mehreren Stufen zu sortieren. Typischerweise gibt es drei Stufen, je nach Grösse eines Landes oder Tätigkeitsgebiet eines Dienstleisters kann es mehr oder weniger als diese drei Stufen geben.
- In der 1. Stufe werden die bei einem Paketdienstleister eingelieferten Sendungen nach Depots sortiert, von denen aus die Fahrer die Empfänger beliefern.
- In der 2. Stufe werden die Pakete in diesen Depots nach Touren sortiert, die meist identisch sind mit Fahrern oder Fahrzeugen.
- In der 3. Stufe werden die Pakete innerhalb der Touren nach der Reihenfolge sortiert, in der die Empfänger angefahren werden ("Fahrfolge").

Zu unterscheiden ist, nach welchem Kriterium Pakete auf den einzelnen Stufen sortiert werden und mit welchen technischen Vorrichtungen diese Sortierung erfolgt.

### Kriterien für die Paketsortierung

### 1. Stufe: Sortierung nach Depots

Die Depots haben überwiegend Nummern, denkbar ist aber auch die Sortierung nach Namen. Diese Namen richten sich nach dem Standort des Depots (also Ortsnamen) oder dem Gebiet, das vom Depot aus bedient wird (also Namen von Regionen oder Himmelsrichtungen).
Die Nummern oder Namen eines Depots können auf dem jeweiligen Paket aufgedruckt sein, sie können aber auch durch die Zuordnung der Adressen zu einem Paket bei einer automatischen Lesung der Adresse auch nur virtuell existieren.

### 2. Stufe: Sortierung nach Touren

Die Touren haben überwiegend Nummern, denkbar ist aber auch die Sortierung nach Namen. Die Namen richten sich dann nach dem Gebiet, das auf der jeweiligen Tour bedient wird.
Die Nummern oder Namen eines Depots können auf dem jeweiligen Paket aufgedruckt sein, sie können aber auch durch die Zuordnung der Adressen zu einem Paket bei einer automatischen Lesung der Adresse auch nur virtuell existieren.

### 3. Stufe: Sortierung nach Fahrfolge

Die Fahrfolge (Reihenfolge der Auslieferung auf einer Tour) kann in Nummern übersetzt werden, Paket Nr. 1 wird dann als erstes ausgeliefert, Paket Nr. 2 als zweites usw. Anders als bei der 1. oder 2. Stufe werden die Nummern heute überwiegend nicht auf den Paketen aufgedruckt, häufig sind solche Nummern auch noch nicht einmal virtuell abgespeichert, sondern existieren nur dadurch, dass ein Fahrer aufgrund der Adresse das Paket in einer üblichen Reihenfolge ausliefert und zuvor entsprechend sortiert.

Grundsätzlich ist es auf allen Stufen der Paketsortierung möglich, Pakete manuell zu sortieren. Im einfachsten Fall wird ein Paket durch eine Person in die Hand genommen und an einem Ort, zum Beispiel in einem Rollbehälter, abgelegt, der für ein Depot bestimmt ist. Unterstützt werden kann dieser Prozess durch Förderbänder.

In der 1. und 2. Stufe werden Pakete oft durch Sortieranlagen sortiert, wo entweder die Nummer einer Destination eingelesen wird oder ein Barcode, aus dem direkt die Nummer der Destination ermittelt wird oder indirekt über die im Barcode hinterlegte Ident-Nummer des Paketes, die mit der Adresse des Empfängers verknüpft ist, woraus wiederum die Adresse der Destination abgeleitet wird.

Gründe für den Einsatz der Sortieranlagen sind die Vermeidung von Personalkosten, die körperliche Belastung insbesondere durch das Heben, Tragen und Abstellen von schweren Paketen, höhere Leistungen pro Stunde sowie die Vermeidung von Fehlern bei der Sortierung durch menschliche Arbeitskräfte.

In der 3. Stufe werden Pakete ausschliesslich manuell, also durch menschliche Arbeitskräfte, sortiert bzw. in der Reihenfolge der Ablieferung auf Gebinden (Paletten oder Rollbehälter) abgestellt oder direkt in Fahrzeuge eingeladen.

Eine Aufgabe der vorliegenden Erfindung besteht daher darin, einen Satz von Markierungsanordnungen anzugeben, die ein zügiges Sortieren von Objekten durch Personen ermöglicht.

Ein derartiger Satz von Markierungsanordnungen ist im Anspruch 1 angegeben. Die weiteren Ansprüche geben bevorzugte Ausführungsformen, Verfahren zum Ordnen von Objekten und Sätze von so erhältlichen Objekten an.

Demgemäss besteht ein Kernpunkt der vorliegenden Erfindung darin, Markierungen zu verwenden, die sich hinsichtlich der Helligkeit gut erkennbar unterscheiden. Derartige Markierungen bieten insbesondere den Vorteil, dass sie unabhängig von der Lage des markierten Gegenstands erkennbar sind im Gegensatz von z.B. Beschriftungen oder Zahlencodes. In einer bevorzugten Anwendung werden diese Markierungen auf Etiketten angebracht, die dann auf die Objekte geklebt werden. Eine Möglichkeit des Erstellens der Markierungen sind Thermodrucker, die eine hohe Geschwindigkeit bieten. Farbdruckfähige Thermodrucker sind seit kürzerer Zeit verfügbar.

Ein weiterer Aspekt der Verwendung von Markierungen, die sich im Helligkeitseindruck unterscheiden, kann darin gesehen werden, dass sie einer Alltagserfahrung entsprechen. In einem abgeschlossenen Raum, z.B. auch dem Lastaufbau eines Kastenlieferwagens, sind die Objekte, die sich weiter hinten, das heisst weiter weg von der Tür, befinden, dunkler als diejenigen, die sich nahe der Tür befinden.

Ein Aspekt der Verwendung von Helligkeitsabstufungen ist, dass diese relativ deutlich sein müssen, um eine eindeutige Zuordnung mit blossem Auge zu ermöglichen. Dadurch wird die Zahl der Stufen wesentlich eingeschränkt, erfahrungsgemäss auf höchstens 10 oder sogar weniger wie 5 oder 4. Diese Begrenzung kann dadurch behoben werden, dass zusätzlich auf Farben zugegriffen wird. Zum einen stellen verschiedene Farben bereits an sich wieder einen Helligkeitsunterschied dar, z.B. macht gelb grundsätzlich einen sehr hellen Eindruck, während blau vergleichsweise dunkel erscheint. Durch die zusätzliche Verwendung von klar unterscheidbaren Farben kann eine zweidimensionale Helligkeitsmatrix erreicht werden, die immer noch mit blossem Auge sicher unterscheidbare Sortiermerkmale mit klarer Reihenfolge ergibt.

Die Erfindung wird weiter anhand bevorzugter Ausführungsbeispiele unter Bezugnahme auf Figuren erläutert. Es zeigen:
Fig. 1 Schematische Darstellung einer Sortierung der ersten und zweiten Stufe;
Fig. 2 Schematische Darstellung einer Sortierung in der dritten Stufe;
Fig. 3 Beispiel einer Markierung;
Fig. 4 erste Variante eines Helligkeits- / Farbschemas und
Fig. 5 zweite Variante eines Helligkeits- / Farbschemas.

Eine Grundlage für die vorliegende Erfindung ist das Helligkeitsempfinden des menschlichen Auges. Insbesondere stellt sich die Frage, welche Helligkeitsabstufungen nicht im direkten Vergleich, sondern isoliert wahrgenommen und unterschieden werden können. Zur Wahrnehmbarkeit eines äusseren Reizes hat Ernst Heinrich Weber 1834 das Webersche Gesetz aufgestellt: $K = \frac{Δ R}{R}$
R: Reiz,
ΔR: Reiz-Unterschied,
K: Physiologischer Unterschied.

Für einen wahrnehmbaren Unterschied der Helligkeit gibt Weber einen Wert von K > 1-2 % an. R stellt hierfür die Lichtstärke dar. Allerdings wurden diese Werte im direkten Vergleich von zwei Helligkeitsstufen ermittelt.

Als Mass für die Helligkeit wird die Lichtintensität angenommen, die sich als Quotient aus Strahlungsleistung und Raumwinkel (Steradiant) ergibt: $I = \frac{dΦ}{dΩ}$
I: Intensität [W / sr]
Φ: Strahlungsleistung [W]
Ω: Raumwinkel [sr]

Demgemäss ist für die Unterscheidbarkeit von Helligkeiten das Verhältnis massgebend. Für eine Zuordnung, ohne einen Vergleich vor Augen zu haben, ist dabei ein grösseres Verhältnis nötig. Empirisch wurde ein Unterschied, das heisst Verhältnis, von mindestens 15-20 % gefunden. Mit anderen Worten liegt das Intensitätsverhältnis zwischen einer dunkleren und einer helleren Probe bei höchstens 0.85. Bevorzugt sind kleinere solcher Faktoren z.B. 0.75, 0.66 (2/3) oder 0.5, um die Unterscheidbarkeit zu verbessern und eine sichere Zuordnung zu einer bestimmten Helligkeitsstufe zu erhalten.

Derartige logarithmische Skalen sind z.B. für sRGB festgelegt. Gemäss dieser Definition wird die Luminanz (Helligkeitswert) für grössere Intensität durch eine x^{1/2,4}-Beziehung dargestellt (s. Wikipedia (wikipedia.org) unter dem Stichwort "RGB")

Für die vorliegende Erfindung werden jedoch bevorzugt sehr wenige Stufen verwendet, um eine sichere Zuordnung mit blossem Auge zu ermöglichen. Als Untergrenze ist daher eine Darstellung gefordert, die noch einen sicher erkennbaren Farbendruck liefert. Dergleichen sollte auch beim hellsten Wert, also der Obergrenze des Helligkeitswerts, die Farbe noch erkennbar sein. Inklusive diesen beiden Grenzwerten wird der zur Verfügung stehende Bereich der Helligkeit einer Farbe in 4 nicht mehr als 6 Stufen, weiter bevorzugt 5 oder 4 Stufen unterteilt. Bei derartig geringer Anzahl Stufen kann eine gleichmässige Verteilung unabhängig davon gewählt werden, ob die untenliegende Skala linear ist oder in Anpassung an physiologische Erkenntnisse oder technische Beschränkungen insgesamt oder teilweise logarithmisch ist.

Mischformen von linear und logarithmisch oder allgemein Skalen zwischen linear und logarithmisch sind auch anwendbar. Z.B. wird für sRGB bei niedrigen Lichtintensitäten eine lineare Abhängigkeit von Farbenwert Y und Lichtstärke L verwendet (Y=12,92 L), bei höheren Lichtstärken eine Wurzelfunktion Y = 1.055*L^{1/2,4} - 0.055.

### Sortierung nach farbigen Etiketten in der 1. und 2. Stufe

Figur 1 stellt das Verfahren am Beispiel von acht Paketen 1 und vier Depots bzw. Touren 10 dar:
- Die mit einem vom Absender aufgebrachten Barcode versehenen und für die Sortierung vorgesehenen Pakete 1 werden bereitgestellt. Der Barcode enthält eine Ident-Nr., die eine Zuordnung auf die Empfängeradresse ermöglicht.
- Der Barcode wird eingescannt 2. Anhand der Adresse wird bestimmt, zu welchem Depot oder zu welcher Tour das Paket gehört, welche Nummer das Depot oder die Tour hat und welche Farbe dieser Nummer entspricht.
- Vom Drucker 3 wird ein Etikett 4 mit der entsprechenden Farbe (aber auch mit der Nummer der Destination) ausgedruckt. In diesem Beispiel ist "1" die hellste Farbe (z.B. Gelb), "2" die zweithellste Farbe (z.B. Rot), "3" die zweitdunkelste Farbe (z.B. Grün) und "4" die dunkelste Farbe (z.B. Blau). Die Zahlen für die Farben sind jeweils die in Fig. 1 in den Paketen 1 angegebenen.
- Das Etikett 4 wird auf das jeweilige Paket 1 geklebt.
- Das Paket 1 wird auf ein Förderband 5 gelegt.
- Sortierkräfte (symbolisiert durch Pfeile) 6 entlang des Förderbandes nehmen die Pakete ab, die für Destinationen bestimmt sind, für die die Sortierkräfte zuständig sind. Dabei orientieren Sie sich an der Farbe des Etikettes. Sie erkennen schon aus grösserer Entfernung, ob ein Paket für ihre Destination sich nähert.

Falls die Sortierkräfte ein Paket verpassen, fällt dieses am Ende vom Förderband und wird dann wieder am Anfang des Förderbandes aufgelegt.

Für eine grössere Menge an Destinationen kann das System wie folgt erweitert werden:
- Eine Sortierkraft ist für mehrere Destinationen zuständig, die derselben Farbe zugeordnet werden, die aber noch mit einer Nummer unterschieden werden. Z.B. ist eine Sortierkraft für vier Destinationen mit der Farbe "hellgelb" zuständig. Sie nimmt dann alle Pakete vom Förderband, die ein Etikett mit hellgelber Farbe aufweisen. Für die vier Destinationen ist dann noch eine Nummer auf dem Etikett aufgebracht, anhand der die Sortierkraft weiss, auf welche der vier Destinationen sie das Paket auszuscheiden hat.
- Statt einem Förderband können zwei bis vier Förderbänder verwendet werden, die sich sternförmig vom Mittelpunkt entfernen. Die Sortierkräfte, die die Pakete auf die Förderbänder legen, nehmen dann anhand einer Nummer eine Aufteilung auf die zwei bis vier Förderbänder vor. Vorteil dabei ist, dass jedem Förderband dann wiederum das volle Farbspektrum zur Verfügung steht.

### Sortierung nach farbigen Etiketten in der 3. Stufe

Bei der Sortierung in der 3. Stufe geht es darum, die Pakete in der Reihenfolge anzuordnen, in der der einzelne Tourenfahrer die Pakete bei den Empfängern anliefert. Typischerweise werden bei der Paketzustellung je nach Grösse und Gewicht der Pakete und Grösse des Belieferungsgebiets, Ladekapazität des Fahrzeugs und des zur Verfügung stehenden Zeitfensters zwischen 30 und 300 Pakete ausgeliefert.

Grundsätzlich erfolgt die Auslieferung nach aufsteigenden Nummern. Dabei sind verschiedene Varianten denkbar:
- Nummerierung der Pakete nach Anzahl Paketen
- Nummerierung der Pakete nach Anzahl Gebäuden (Zwei Pakete für dasselbe Gebäude haben dann dieselbe Nummer)
- Nummerierung der Pakete nach Anzahl Stopps (zwei oder mehrere Pakete für mindestens zwei Gebäude, die aber vom selben Parkplatz [= Stopp] aus bedient werden, haben dann dieselbe Nummer.)

Das Prinzip, dass den Nummern Farben zugeordnet werden, ist für sämtliche Varianten anwendbar. Bevorzugt wird niedrigen Nummern eine helle Farbe zugeordnet und hohen Nummern eine dunkle Farbe.

Voraussetzung für die Lösung ist, dass zum Zeitpunkt der Festlegung der Fahrfolge die Adressen sämtlicher Pakete für die jeweilige Tour bekannt sind und die Pakete auch physisch im Depot vorhanden sind. Dies wird durch das Scanning des Identcodes der jeweiligen Pakete sichergestellt.

Fig. 2 stellt das Verfahren am Beispiel einer Tour mit neun Paketen 1 dar. Für je zwei Pakete wird dabei dieselbe Farbe verwendet, bis auf das Paket 1.9 mit Nr. 9. Die Unterscheidbarkeit zwischen den beiden Paketen dergleichen Farbe wird durch den Aufdruck der Nummer sichergestellt. Somit ermöglicht die Farbe der Sortierkraft eine Vorsortierung, während die endgültige Sortierung dann anhand der Nummer vorgenommen wird.
a. Die mit einem Barcode versehenen und bereits für eine einzelne Tour sortierten Pakete 1 werden bereitgestellt.
b. Der Barcode wird mit einem Scanner 2 eingescannt. Anhand der Adresse wird bestimmt, in welcher Reihenfolge die Auslieferung der Pakete erfolgt und welche Fahrfolge-Nummer sich daraus ergibt. Das Paket mit Nummer "1" wird dabei als erstes ausgeliefert, dann folgt Paket "2" usw.
c. Es wird ein Etikett mit der entsprechenden Farbe (aber auch mit der Nummer der Fahrfolge) ausgedruckt 3 und auf dem Paket angebracht. In diesem Beispiel haben Paket 1.1 und Paket 1.2 die hellste Farbe (Gelb), Paket 1.9 hat die dunkelste Farbe (Blau)
d. Das Etikett wird auf das Paket geklebt.
e. Die Pakete mit der dunkelsten Farbe werden als erstes in das Fahrzeug gelegt, später folgen die Pakete mit helleren Farben. Bei einer grossen Anzahl an Paketen ist auch denkbar, dass die Pakete unabhängig von ihrer Farbe zunächst auf "Stellplätze" sortiert werden.

Wenn bereits für Stufe 1 oder 2 eine Sortierung nach Farben vorgenommen wurde, befindet sich ja bereits ein farbiges Etikett auf dem Paket. In diesem Fall setzt die in diesem Abschnitt beschriebene Lösung bereits mit d. ein. Das Etikett muss dann zwei farbige Flächen 21, 25 aufweisen (s. Fig. 3).

Ein Vorteil der Lösung ist, dass die Sortierkraft intuitiv erkennt, ob sich ein Paket am Ende oder am Anfang der Tour befindet. Zwar lässt sich dies auch durch Nummern ausdrücken, indem man auf das Paket z.B. aufdruckt: "Paket Nr. 101 von 127". Dieses Paket gehört somit zum Anfang des letzten Fünftels der Tour. Dies anhand von Nummern festzustellen ist aber kognitiv eine deutlich anspruchsvollere und zeitaufwendigere Leistung als anhand der Tatsache, dass das Paket ein grünes Etikett trägt, zu wissen, dass es zum letzten Fünftel der Tour gehört und anhand der Tatsache, dass es ein hellgrünes Etikett hat, zu wissen, dass es am Beginn dieses letzten Fünftels ausgeliefert wird.

### Verwendung derselben Etikette für mehrere Sortierstufen

Erfolgt die Sortierung der Pakete nach Farben im gesamten Beförderungsprozess nur für eine Sortierstufe, so weisen die Etiketten nur eine farbige Fläche auf.

Erfolgt die Sortierung der Pakete nach Farben aber für mindestens zwei Stufen, so gibt es auf dem Etikett 18 zwei farbige Flächen 21,25. Damit die Sortierkräfte diese farbigen Flächen voneinander unterscheiden können, weisen sie eine deutlich unterschiedliche Grösse auf, wie das folgende Beispiel aufzeigt. Mit dem linken Bereich 21 wird die Sortierung für Stufe 2 (auf Touren) signalisiert, mit dem rechten Bereich 25 die Sortierung für Stufe 3 (auf Fahrfolge) signalisiert. Auf eine farbige Signalisierung für die Sortierung für Stufe 1 (Depot) wurde in diesem Beispiel verzichtet

### Unterscheidbare Farben

Das menschliche Auge kann nur eine begrenzte Anzahl von druckbaren Farben unterscheiden. Die Lösung geht davon aus, dass bis zu 25 druckbare Farben verwendet werden können. Dazu wird zunächst eine Einteilung nach fünf Farbgruppen vorgenommen (s. Fig. 4), nämlich gelb, rot, magenta, blau und grün. Innerhalb dieser Farbgruppen wird dann eine Abstufung von hell nach dunkel vorgenommen, also z.B. von hellblau bis dunkelblau.

Während die Einteilung innerhalb einer Farbgruppe allgemein verständlich ist, (z.B. hellblau ist heller als dunkelblau und wird somit einer niedrigeren Nummer zugeordnet), ist die Zuordnung zu tiefen und hohen Nummern bei den Farbgruppen selbst nicht ganz eindeutig. Wirklich eindeutig ist lediglich, dass es sich bei der Farbgruppe Gelb um die hellste Farbe handelt, was auch dadurch zum Ausdruck kommt, dass bei schwarzweissen Darstellungen gelb immer einen helleren Grauton aufweist als alle anderen Farben. Hinsichtlich der Bewertung der Helligkeit der übrigen Farben bedarf es einer Übereinkunft und somit einer entsprechenden Schulung der Sortierkräfte. Hierzu wird bspw. folgender Zusammenhang festgelegt: Gelb gilt als heller als rot. Rot gilt als heller als magenta. Magenta gilt als heller als Grün. Grün gilt als heller als blau.

Somit ergibt sich die Anordnung von Farbgruppen und Zuordnungen zu aufsteigenden Nummern gemäss Fig. 4. Dabei werden in jeder von den fünf Farben 30 fünf Abstufungen 35 vorgenommen, woraus sich 25 Sortierstufen ergeben.

Eine andere Möglichkeit ist in Fig. 5 dargestellt. Hier wird eine geringere Anzahl Helligkeitsabstufungen 40 in jeder Farbe verwendet, nämlich 4, woraus sich eine deutlichere Unterscheidbarkeit innerhalb der Farben ergibt. Als Ausgleich werden insgesamt sieben Farben 45 eingesetzt, woraus 28 Abstufungen erfolgen. Wie an den Graustufen zu sehen, ergibt sich eine natürliche Helligkeitsabstufung für die Farben Gelb, Orange, Rot, Blau. Für die Farben Magenta, Cyan und Grün muss dagegen eine Übereinkunft getroffen werden. Hier wird ein Übergang von Rot nach Blau als Leitlinie genommen, wodurch sich die Reihenfolge Rot, Magenta, Cyan, Grün, Blau ergibt.

Die gewählten Farben sind dabei nach maximalem Abstand im Farbenmodell gewählt. Insbesondere werden hier die Grundfarben des RGB-Systems (rot, grün, blau) und ihre Mischfarben vorgeschlagen, nämlich Gelb (Rot + Grün), Cyan (Grün + Blau) und Magenta (Rot + Blau). Dazu tritt noch die deutlich unterscheidbare Farbe Orange (Rot + Grün mit etwa halber Intensität). Es resultiert die folgende Tabelle im RGB-System, wobei nur die in der Spalte "Stufe" mit Ziffern versehenen Helligkeiten verwendet werden:

Die Helligkeitsstufen werden durch RGB-Inkremente von ca. 50 bis 80 in einem Bereich von 512 Stufen (256 "reine" Stufen und 256 hellere Stufen durch Zumischen, s.u.) je Farbe erzeugt, also ca. 1/10 bis 1/8 des Bereichs, wobei die helleren Stufen wegen besserer Erkennbarkeit bevorzugt sind. Die mittlere Helligkeit entspricht der Kombination, bei der wenigstens eine der Grundfarben, aus der sich die jeweilige Farbe zusammensetzt, die maximale Intensität erreicht. Dunklere Töne werden durch gleichmässiges Erhöhen der Stärke der Grundfarben, aus denen sich die Farbe zusammensetzt, erzeugt, hellere durch gleichmässiges Zumischen der Grundfarben, die bei mittlerer Helligkeit noch keine Intensität haben.

Wie aus der Tabelle hervorgeht, wird vom hellsten Wert, also weiss, ein Abstand von etwa einer Stufe eingehalten, da diese Helligkeitsstufe bereits einen deutlich erkennbaren Farbeindruck gibt. Dagegen liegt der dunkelste verwendet Ton nur knapp unterhalb der mittleren Helligkeit, da sich der Farbeindruck schnell im Schwarz verliert, wobei auch eine Sicherheitsmarge für ungünstige Lichtverhältnisse berücksichtigt werden muss.

Die beschriebenen Markierungen bzw. das entsprechende Markierungsverfahren gestatten es, manuell, rationell und sicher Objekte in der Reihenfolge einer Auslieferungssequenz anzuordnen, die eine möglichst kurze bzw. am wenigsten zeitaufwändige Fahrt eines Auslieferungsfahrzeuges ermöglicht. Damit ist es auch möglich, selbst bei kleinen Verteilstationen die Poststücke auf einem Träger so anzuordnen, dass sie direkt und ohne weiteres umgeordnet in ein Lieferfahrzeug verladen werden können.

Aus der vorangehenden Beschreibung sind dem Fachmann Varianten und Ergänzungen zugänglich, ohne den Schutzbereich der Erfindung zu verlassen, der durch die Ansprüche angegeben wird. Denkbar ist z.B. die Anwendung der Erfindung auch auf anderen Gebieten als der Postverteilung, in denen aufgrund der Vielfältigkeit der zu sortierenden Objekte gerade bei kleineren Stückzahlen auf manuelles Sortieren zurückgegriffen werden muss, andererseits aber eine Sortierung gemäss vorgegebener Reihenfolge nötig ist.

Weiter denkbar ist:
- Zusätzlich zu einer Farbe wird ein Muster verwendet. Das Muster kann eine Schraffur sein, die eine dunklere Variante der Farbe symbolisieren kann. Durch Variation des Musters, z.B. parallele Linien, gekreuzte Linien, Wellenlinien usw. können weitere Gruppen von Helligkeiten erzeugt werden. Gegebenenfalls ist im Muster ein freigestelltes Feld für die Codierung vorhanden. Ein Muster kann auch eine Kontur umfassen, wobei eine auf einen Blick unterscheidbare bevorzugt ist, also Polygone von Dreieck bis höchstens Sechseck oder besser bis Fünfeck, Kreis, Oval, Ellipse. Die Kontur kann als Linie im Farbfeld oder als Kontur des Farbfelds ausgebildet sein. Denkbar sind auch beide Massnahmen parallel.
- Ein Satz Markierungsanordnungen kann Markierungsanordnungen mit nur einer Farbe, optional in Kombination mit einer geometrischen Figur, und mehrere Helligkeiten umfassen.

## Patentansprüche

1. Satz von Markierungsanordnungen (18) zum Kennzeichnen von Objekten, **dadurch gekennzeichnet, dass** jede Markierungsanordnung (18) mindestens ein Zuordnungsfeld (21) umfasst, das mit einer Erscheinung einer Helligkeit versehen ist, eine Erscheinung sich aus einer Farbe und optional einem Muster zusammensetzt, je eine Erscheinung in Verbindung mit je einer Helligkeit einem Ziel zugeordnet ist, so dass ein Objekt durch Anbringen einer Markierungsanordnung dem Ziel zuweisbar ist.

2. Satz von Markierungsanordnungen (18) gemäss Anspruch 1, **dadurch gekennzeichnet, dass** mindestens eine Farbe, bevorzugt alle Farben, in Helligkeiten L in höchstens 10 Abstufungen, mit steigender Bevorzugung höchstens 8, 7, und 6 Abstufungen von minimaler nach maximaler Helligkeit vorliegen, wobei die jeweils hellste und dunkelste Stufe im Wesentlichen weiss bzw. schwarz entspricht.

3. Satz von Markierungsanordnungen (18) gemäss Anspruch 2, **dadurch gekennzeichnet, dass** die Abstufungen der Helligkeit im Wesentlichen mit gleichen Abständen auf einer Helligkeitsskala der jeweiligen Farbe verteilt sind, wobei die Helligkeitsskala eine lineare, logarithmische oder eine in der Charakteristik dazwischenliegende Skala der Lichtintensität ist, um die Unterscheidbarkeit mit blossem Auge sicherzustellen.

4. Satz von Markierungsanordnungen (18) gemäss einem der Ansprüche 1 bis 3, **dadurch gekennzeichnet, dass** höchstens 8 Farben, mit steigender Bevorzugung höchstens 7, 6 oder 5 Farben, vorhanden sind.

5. Satz von Markierungsanordnungen (18) gemäss Anspruch 4, **dadurch gekennzeichnet, dass** die Farben mindestens eine, bevorzugt alle, von drei Grundfarben sind, wobei die drei Grundfarben entweder bei additiver Mischung im Wesentlichen weiss oder bei subtraktiver Mischung im Wesentlichen Schwarz ergeben.

6. Satz von Markierungsanordnungen (18) gemäss Anspruch 5, **dadurch gekennzeichnet, dass** zusätzlich mindestens eine Farbe vorhanden ist, die eine 1:2-Mischung oder 1:1-Mischung zweier Grundfarben nach Helligkeitswerten ist, und bevorzugt alle Farben Grundfarben oder eine solche Mischung sind.

7. Satz von Markierungsanordnungen (18) gemäss einem der Ansprüche 1 bis 6, **dadurch gekennzeichnet, dass** das Zuordnungsfeld eine Fläche von mindestens 9 cm², bevorzugt mindestens 16 cm², und weiter bevorzugt mindestens 20 cm², aufweist, um eine deutliche Unterscheidbarkeit mit blossem Auge zu erhalten..

8. Satz von Markierungsanordnungen (18) gemäss einem der Ansprüche 1 bis 7, **dadurch gekennzeichnet, dass** ein erstes und ein zweites Zuordnungsfeld (21; 25) vorhanden ist, wobei das erste Zuordnungsfeld (25) in wenigstens einer Dimension um mindestens 50 %, bevorzugt mindestens 75 % und weiter bevorzugt mindestens 100 % grösser ist als das zweite (21).

9. Satz von Markierungsanordnungen (18) gemäss einem der Ansprüche 1 bis 8, **dadurch gekennzeichnet, dass** die Markierungsanordnungen auf einem Träger, bevorzugt einem selbstklebenden Träger, angebracht sind.

10. Verfahren zum Ordnen einer Anzahl Objekte (1), **dadurch gekennzeichnet, dass** jedes Objekt mit mindestens einem Zuordnungsfeld (21, 25) aus einem Satz von Markierungsanordnungen (18) gemäss einem der Ansprüche 1 bis 9 versehen wird.

11. Verfahren gemäss Anspruch 10, **dadurch gekennzeichnet, dass** die Objekte (1) für eine Entnahme gemäss einer vorgegebenen Reihenfolge von einem Ende der Reihenfolge angeordnet werden, wobei ein Zuordnungsfeld (21, 25) mit zunehmend dunklerer Markierung entweder einer späteren oder einer früheren Entnahme entspricht und die verwendeten Farben entsprechend einer Helligkeitsfestlegung eine der Reihenfolge nach Helligkeit über- oder untergeordnete Reihenfolge angeben.

12. Verfahren gemäss Anspruch 11, **dadurch gekennzeichnet, dass** die Reihenfolge für wenigstens zwei Farben dem Helligkeitseindruck der Farben für das blosse Auge entspricht.

13. Satz von Objekten (1) mit je einer Markierungsanordnung (18) gemäss einem der Ansprüche 1 bis 9 oder geordnet gemäss einem der Ansprüche 10 bis 12.

14. Satz von Objekten gemäss Anspruch 13, **dadurch gekennzeichnet, dass** die Markierungsanordnungen (18) auf je einem Etikett aufgedruckt sind und das Etikett auf der Oberfläche des jeweiligen Objekts angebracht ist.

15. Satz von Objekten gemäss einem der Ansprüche 13 bis 14, **dadurch gekennzeichnet, dass** die Objekte Pakete sind, die zu einem Empfänger transportiert werden.
